# EUROPÄISCHE PATENTSCHRIFT

(11) **EP 0 101 700 B1**
(45) Veröffentlichungstag und Bekanntmachung des Hinweises auf die Patenterteilung: **12.11.1986**
(21) Anmeldenummer: 83900711.9
(22) Anmeldetag: 24.02.1983
(51) Int. Cl.: A63H 33/08

(54) **SPIELBAUKASTEN**
CONSTRUCTION GAME
JEU DE CONSTRUCTION

(30) Priorität: 01.03.1982 DE 3207253
(43) Veröffentlichungstag der Anmeldung: 07.03.1984
(73) Patentinhaber: Kroeber, Lutz, D-80805 München (DE)
(72) Erfinder: Kroeber, Lutz, D-80805 München (DE)
(74) Vertreter: Klunker, Hans-Friedrich, Dr.
(86) Internationale Anmeldenummer: EP8300052
(87) Internationale Veröffentlichungsnummer: WO8303058

## Beschreibung

Die Erfindung betrifft einen Spielbaukasten in Form eines Klötzchenspieles aus einem Bausteinsatz, der mehrere ebene, in der Ansicht rechteckige und trapezförmige Bausteine gleicher Dicke aufweist.

Spielbaukästen mit Klötzchenbausteinen zum Zusammenstecken werden oftmals von Kindern benutzt, um einfache Strukturen oder Bauformen zusammenzusetzen. Die Bausteine dieser Klötzchenspiele sind in der Regel quaderförmige Balkenbausteine unterschiedlicher Länge, die durch eine Art Noppen- oder auch Borstenverbindung zusammengesteckt werden können. Die Bausteine können z. B. auf eine Grundplatte aufgesteckt werden, die der Struktur Halt gibt.

Die Anzahl der mit diesen Bausteinen aufzubauenden Strukturen ist begrenzt ; außerdem entspricht das Aussehen der fertigen Struktur oft nur entfernt dem Vorbild und kann daher das ästhetische Empfinden des spielenden Kindes nur unvollkommen befriedigen. Dies liegt u. a. an folgendem :
Die bekannten Bausteine können oft nur in einer einzigen bevorzugten Art, z. B. aufeinander gesteckt werden, so daß direkte Steckverbindungen zwischen zwei Bausteinen senkrecht dazu überhaupt nicht möglich sind, sondern nur durch Zwischenschalten eines weiteren Bausteines konstruiert werden können, was dem naturgetreuen Aussehen nicht entspricht.

Des weiteren können in der Regel z. B. bogenförmige Strukturen, wie Eingangstore, nur durch treppenartige rechtwinklige Konstruktionen angenähert werden.

Winkelverbindungen, die nicht rechtwinklig sind, können in der Regel gar nicht ausgeführt werden. So können mit einem normalen Bausteinsatz z. B. keine Schrägflächen, wie Häuserdächer oder ähnliches aufgesteckt werden.

Für derartige Klötzchenspiele sind zwar eine Vielzahl von Sonderbausteinen erhältlich, mit denen z. B. andere als rechtwinklige Verbindungen möglich sind ; jedoch sind diese Sonderbausteine in der Regel nur im Rahmen eines Bausatzes für ein ganz bestimmtes, nach Plan zu steckendes Baumodell, z. B. ein Haus, erhältlich und für den Aufbau anderer Baumodelle oder Strukturen nicht vorgesehen bzw. oftmals gar nicht zu verwenden. Die Verwendung dieser Sonderbausteine erschöpft sich damit in dem Aufbau des vorgesehenen Baumodelles streng nach dem vorgegebenen Plan, ohne daß eigene Phantasie des spielenden Kindes erforderlich ist oder diese gar angeregt wird.

Geht zudem einer dieser Sonderbausteine verloren, so wird der ganze Bausatz bzw. Baukasten entwertet.

Im Endeffekt wird das Kind wieder auf die quaderförmigen Normalbausteine zurückgreifen und damit eigene Phantasiekonstruktionen stecken. Wegen der oben erwähnten beschränkten Konstruktionsmöglichkeiten und der unbefriedigenden Ästhetik der aufgebauten Modelle wird das Interesse an der Beschäftigung mit den Bausteinen nach gewisser Zeit erlahmen. Ähnliches trifft auch für andere Klötzchenbaukästen zu.

Mit solchen Klötzchenbausteinen spielen im übrigen auch Erwachsene in ihrer Freizeit, wenn auch oft aus anderem Anlaß als Kinder. Sie wollen z. B. ein bestimmtes Phantasiemuster aufbauen, mögliche Kombinationen der Bausteinverbindungen ausprobieren oder eine Struktur in Art eines Puzzles aufbauen. Der Anlaß zum Spielen für Erwachsene mit den Bausteinen ist daher mehr vom Intellekt bestimmt als bei Kindern. Gleichzeitig wollen Erwachsene ästhetisch befriedigt werden, d. h. sie wollen als Ergebnis eine harmonische, ästhetisch ansprechende Struktur erzielen. Der Anreiz zum Spielen wird selbstverständlich dann gestärkt, wenn solche Strukturen nur mit einer geringen Anzahl von Bausteinarten erreicht werden können, ohne daß eine Vielzahl von Sonderbausteinen notwendig ist. Dieser intellektuelle Anreiz mit den angedeuteten Möglichkeiten ist bei bekannten Klötzchenbaukästen nicht gegeben.

Die FR-A-994878 zeigt einen Steckbaukasten, der Bögen und Schrägen ohne eigentliche Sonderbausteine ermöglicht. Der Bausteinsatz weist u. a. mehrere rechteckige und trapezförmige Bausteine gleicher Dicke auf. Diese Druckschrift zeigt allein in der Zeichnung 15 verschiedene Bausteine.

Der Erfindung liegt die Aufgabe zugrunde, einen Spielbaukasten aus nur wenigen unterschiedlichen Klötzchenbausteinarten anzugeben, mit denen eine Vielfalt von Modellstrukturen aufgebaut bzw. gesteckt werden kann ; das gesteckte Modell soll einmal dem natürlichen Vorbild weitgehend nachgebildet werden können, zum anderen soll mit den Bausteinen eine ästhetische Formgestaltung des Modelles möglich sein. Diese Aufgabe ist gemäß der Erfindung durch die im Anspruch 1 angegebenen Merkmale gelöst.

Ein solcher Spielbaukasten weist zumindest drei ebene, als Grundbausteine dienende Bausteinarten gleicher Dicke d auf, und zwar einen ebenen Plattenbaustein in Quaderform mit der Höhe h, der Breite b und der Dicke d, einen im Querschnitt quadratischen länglichen Balken- bzw. Verbindungsbaustein der Länge h und mit Quadratseiten entsprechend dem Wert d und einen Trapezbaustein mit der Dicke d, der Basisbreite nahezu b, der Kopfbreite nahezu d sowie mit geneigten Längsseiten der Länge nahezu h. Die Werte für d, b, und h stehen im Verhältnis zu 1 3 : :4. Ansprechende Ausmaße für die Bausteine ergeben sich, wenn d = 1 cm, b = 3 cm und h = 4 cm gewählt werden.

Die einzelnen Bausteine können untereinander an ihren Seitenflächen und auch Ober- und Unterseiten durch Zapfen-Loch-Verbindungen verbunden werden. Die Verbindungsstellen sind hierbei in einem rechtwinkligen Rastermuster angeordnet, so daß sich vielfältige Verbindungsmöglichkeiten ergeben. Das Rastermaß des Rastermusters wird zu d2 gewählt. Selbstverständlich brauchen nicht sämtliche Flächen der Bausteine mit einem durchgehenden Rastermuster versehen werden ; es genügt vielmehr lediglich eine Auswahl aus diesem Rastermuster. So sind z. B. für die Trapezbausteine auf deren Vorder- und Hinterseiten keine Verbindungsmöglichkeiten vorgesehen, sondern nur an den Seitenflächen sowie der Basis- und Kopffläche, da sich herausgestellt hat, daß aufgrund von Strukturen nur diese Verbindungen notwendig sind. Die Plattenbausteine weisen hingegen an allen ihren Flächen Verbindungsmöglichkeiten auf ; bei den Balkenbausteinen sind Verbindungsmöglichkeiten an den länglichen Vorder- und Seitenflächen vorgesehen, während die quadratischen Kopfflächen nicht unbedingt eine Verbindungsmöglichkeit aufweisen müssen. Hiermit ergeben sich vielfältige Verbindungsmöglichkeiten ; insbesondere sind auch direkt rechtwinklige Verbindungen an einem einzigen Baustein mit anderen Bausteinen möglich.

Die erwähnten drei Grundbausteine können noch um einen weiteren Plattenbaustein gleicher Höhe und gleicher Dicke, jedoch mit halber Breite und um einen gleichfalls quadratischen Balkenbaustein mit halbierter Länge bzw. Höhe erweitert werden.

Bei dem Spielbaukasten gemäß der Erfindung sind die Balkenbausteine vorzugsweise als Verbindungsbausteine aufgebaut. Sie tragen zumindest an einer Längsseite in einem bestimmten Abstand voneinander symmetrisch zur Mitte zwei Verbindungszapfen, die zum Zusammenbau in Löcher anderer Balkenbausteine bzw. der Plattenbausteine und Trapezbausteine eingesteckt werden können. Die übrigen Bausteine weisen daher lediglich Löcher auf, welche in dem oben erwähnten, auf den Zapfenabstand abgestimmten Rastermuster angeordnet sind. Der Zapfenabstand entspricht vorzugsweise der halben Höhe der Balkenbausteine.

Obwohl der Bausteinsatz gemäß der Erfindung nur drei unterschiedliche Bausteinarten aufweist, ist es möglich, hiermit eine Vielzahl von Strukturen aufzubauen, die nicht nur den natürlichen Vorbildern weitgehend ähneln, sondern auch in ihrem Aufbau eine harmonische, ästhetisch befriedigende Formgestaltung zeigen. So können mit diesen Bausteinen z. B. durch Aneinanderreihen von Trapezbausteinen und verbindenden Balkenbausteinen bogenförmige Strukturen oder durch Ansetzen von Bausteinen an bereits vorhandene Strukturen Winkelverbindungen hergestellt werden. Dies war mit bekannten Spielbaukästen bisher nicht möglich.

Weitere Ausgestaltungen und Vorteile der Erfindung gehen aus den abhängigen Ansprüchen in Verbindung mit der nachfolgenden Beschreibung hervor, in der die Erfindung anhand der Zeichnung näher erläutert ist. In der Zeichnung stellen dar:
Figuren 1a bis c jeweils perspektivische Ansichten eines Plattenbausteines, eines Balken- bzw. Verbindungsbausteines und eines Trapezbausteines für einen Spielbaukasten gemäß der Erfindung ;
Figuren 1d bis f jeweils perspektivische Ansichten eines weiteren Plattenbausteines bzw. zweier weiterer Balkenbausteine ;
Figur 2 ein mit den Bausteinen gemäß Figur 1 gestecktes Modell eines Hauses ;
Figur 3 eine Phantasiestruktur aus Bausteinen gemäß der Erfindung ;
Figur 4 einen mit Balken- und Trapezbausteinen gesteckten Kreisring.

In Figur 1 sind drei Bausteinarten für einen Spielbaukasten aus Klötzchenbausteinen dargestellt, und zwar in Figur 1a ein Plattenbaustein 1 mit der Dicke d, der Höhe h und der Breite b, in Figur 1 ein Balkenbaustein 2, der als Verbindungsbaustein dient und die Breite und Dicke d sowie die Länge h aufweist, und in Figur 1c ein Trapezbaustein der gleichen Dicke d, der Kopfbreite von praktisch d und der Basisbreite von praktisch b ; die Länge der geneigten Seite entspricht praktisch dem Maß h. Das Verhältnis d : b : h entspricht dem Verhältnis 1 : 3 : 4. Die Dicke d der Bausteine beträgt etwa 1 cm, so daß b etwa 3 cm und h etwa 4 cm betragen. Die Bausteine sind vorzugsweise aus Holz gefertigt.

Der in Figur 1 gezeigte Balkenbaustein 2 dient als Verbindungsbaustein und weist an zwei gegenüberliegenden Lärigsseiten jeweils zwei Verbindungszapfen 4 auf. Diese Verbindungszapfen haben einen Durchmesser von etwa 3 bis 4 mm und stehen um etwa den gleichen Betrag aus der Seitenfläche des Bausteines heraus. Die Mittelpunkte der beiden Verbindungszapfen liegen auf der Längsmittellinie der Längsseite symmetrisch zu deren Mitte und haben voneinander einen Abstand von 2 cm ; bis zur Ober- bzw. Unterkante des Bausteines bleiben somit etwa jeweils 1 cm. In der gleichen geometrischen Anordnung weist der Balkenbaustein auf den verbleibenden Seiten jeweils zwei Löcher 5 auf. Diese Löcher haben etwa den gleichen Durchmesser wie die Zapfen 4 und erstrecken sich um etwa den gleichen Betrag in die Tiefe des Bausteines.

Die Plattenbausteine gemäß Figur 1a weisen auf allen ihren Seiten jeweils paarweise den Verbindungszapfen 4 des Balkenbausteines zugeordnete Löcher 5 auf. Auf der Vorderfläche des Plattenbausteins sind dies zwölf Löcher 5, deren Mittelpunkte in drei Reihen parallel zur längeren Kante der Höhe h des Plattenbausteines angeordnet sind. Die beiden äußeren Reihen verlaufen jeweils in einem Abstand von etwa 0,5 cm von den Seitenkanten ; die Mittelpunkte der jeweils fünf Löcher liegen, von der Unterkante des Plattenbausteins aus gerechnet, bei Werten von jeweils etwa 0,5 cm, 1 cm, 2 cm, 3 cm und 3,5 cm. Die weitere, in der Längsmittellinie der Vorderfläche verlaufende Lochreihe weist lediglich zwei Löcher auf einer Höhe von 1 cm bzw. 3 cm auf. Die geschilderte Lochanordnung kann als Auswahl aus einem Rastermuster über die gesamte Vorderfläche mit einem Rastermaß R von 0,5 cm angesehen werden. Andere Lochanordnungen und Zapfenabstände als die in den abhängigen Ansprüchen und der Zeichnung gewählten sind durchaus möglich.

Das Lochmuster auf der Rückfläche des Plattenbausteines kann ebenso wie auf der Vorderseite ausgeführt werden. Da die auf der Längs-und der Quermittellinie vorhandenen Löcher beim Zusammenstecken von Modellen nicht so häufig benötigt werden, brauchen diese Löcher auf der Rückfläche nicht vorgesehen zu werden.

Auf den verbleibenden vier schmalen Seitenflächen des Plattenbausteines sind jeweils zwei Löcher im Abstand der Verbindungszapfen 4 vorgesehen, deren Mittelpunkte jeweils auf der Längsmittellinie symmetrisch zu deren Mitte liegen. Wird der Balkenbaustein z. B. in die in Figur 1 a rechte Seitenfläche eingesteckt, so schließt sich dieser Balkenbaustein bündig an den vorhandenen Plattenbaustein an. Wird der Balkenbaustein in die Löcher der in Figur 1a oberen Schmalseite des Plattenbausteines eingesteckt, so ragt der sich ansonsten bündig an den Plattenbaustein anschließende Balkenbaustein jeweils mit einem halben Zentimeter über die rechte bzw. linke obere Kante des Plattenbausteines hinaus.

Der in Figur 1c gezeigte Trapezbaustein weist lediglich auf seinen Schmalseiten, d. h. in der Basisfläche, der Kopffläche und den beiden Seitenflächen Löcher 5 auf. In den geneigten Seitenflächen sind die Löcher 5 so gesetzt, daß der eingesteckte Balkenbaustein mit seiner die Verbindungszapfen 4 tragenden Seitenfläche direkt auf der Seitenfläche des Trapezbausteines aufliegt. Die in Figur 1 c « untere » Basisfläche mit einer Breite b von etwa 3 cm weist zwei Löcher in der gleichen geometrischen Anordnung wie die obere Schmalseite des Plattenbausteines 1 auf. Die Kopffläche des Trapezbausteines weist iediglich ein mittiges Loch 5 auf.

Mit diesen drei Grundbausteinen können eine Vielzahl von interessanten Modellen und Mustern gesteckt werden.

Der beschriebene Bausteinsatz kann noch um die in den Figuren 1d bis 1f gezeigten Bausteine erweitert werden. In Figur 1d ist ein Plattenbaustein 1' gezeigt, der einem in der Breite geteilten Plattenbaustein 1 entspricht und somit die Breite b/2 aufweist. Die Höhe h und die Dicke d sind unverändert. Die in diesem Falle sieben Löcher 5 auf der Vorderfläche verlaufen in zwei Reihen, wobei die Mittelpunkte von fünf Löchern wie bei dem Plattenbaustein 1 auf einer Reihe parallel zur Längskante in einem Abstand von etwa 0,5 cm angeordnet sind. Aus ähnlichen Gründen wie oben erwähnt, ist es möglich, das mittlere Loch in dieser Reihe lediglich auf der Vorderfläche des Plattenbausteines 1' vorzusehen. Die beiden restlichen Löcher 5 sind so angeordnet, daß ein Balkenbaustein 2 mit seinen Verbindungszapfen so auf die Vorderfläche des halben Plattenbausteines 1' gesteckt werden kann, daß er bündig mit der linken Kante und den Ober- und Unterkanten des Plattenbausteines 1' abschließt. Die längeren Seitenflächen des halben Plattenbausteines 1' weisen jeweils zwei Löcher 5 in der gleichen geometrischen Anordnung wie auf den Seitenflächen des Plattenbausteines 1 auf. Auf den in Figurld oberen und unteren Schmalseiten ist lediglich ein Loch vorgesehen. welches einen Abstand von etwa 0,5 cm von der rechten Kante des Bausteines l' aufweist.

In Figur 1e ist eine Variante 2' des Balkenbausteines 2 dargestellt. Dieser Balkenbaustein 2' unterscheidet sich von dem in Figur 1 gezeigten lediglich dadurch, daß er nur auf einer Seitenfläche Verbindungszapfen 4 trägt, während auf der gegenüberliegenden Seitenfläche anstelle von Verbindungszapfen 4 weitere zwei Löcher vorgesehen sind. Derartige Balkenbausteine 2' werden oftmals als Abschlußbausteine verwendet.

In Figur 1f ist ein weiterer Balkenbaustein 2" gezeigt, der einem in der Länge geteilten Balkenbaustein 2' gemäß Figur 1e auch in der Anordnung der Verbindungszapfen 4 und Löcher 5 entspricht.

In Figur 2 ist ein mit den beschriebenen Bausteinen aufgebautes Hausmodell dargestellt. Wie aus der Figur ersichtlich, können z. B. die Dachschrägen durch Einsetzen von Trapezbausteinen sehr naturgetreu dargestellt werden. Das Dach des Hausmodelles ist aus einem Verbund von Plattenbausteinen und Balkenbausteinen hergestellt. Die Balkenbausteine 2' dienen als vordere Abschlußbausteine an dem Dach, während die Balkenbausteine 2 jeweils als Verbindungsbausteine zwischen zwei benachbarten Plattenbausteinen 1 dienen. Die halben Balkenbausteine 2" werden als Fassadenverzierung verwendet und können z. B. « Blᵤ- menkästen » darstellen.

In Figur 3 ist eine Phantasiestruktur dargestellt, die aus einem Arm 6 und einer abgewinkelten Herzstruktur 7 aufgebaut ist. Der Arm 6 ist hierbei aus Plattenbausteinen 1 und Balkenbausteinen 2 zusammengesetzt, die abgewinkelte Herzstruktur abwechselnd aus Trapezbausteinen 3 und Verbindungsbausteinen 2 sowie an der Knickstelle aus Verbindungssteinen 2'. Die Übergangsstruktur zwischen Arm und Herzstruktur ist aus halben Plattenbausteinen 1' und Verbindungssteinen 2 aufgebaut. Bei dieser Phantasiestruktur zeigt sich deutlich, daß auch rechtwinklige Verbindungen an einem einzigen Baustein möglich sind, ohne daß die Gesamtstruktur in der Harmonik oder Ästhetik verliert.

In Figur 4 ist das Modell eines Kreisringes gezeigt, der abwechselnd aus Trapezbausteinen 3 und Verbindungsbausteinen 2 aufgebaut ist. Diese Kreisringform entspricht sehr gut dem natürlichen Vorbild. Entsprechend dieses Beispieles können auf diese Weise etwa Torbögen oder andere bogenförmige Strukturen in ästhetisch zufriedenstellender Weise aufgebaut werden.

Eine interessante Erweiterung des Spielbaukastens ergibt sich bei Einführung eines Bausteins in der Höhe h mit dem Querschnitt eines gleichseitigen Dreiecks der Seitenlänge d. Dieser Stein ermöglicht es, die anderen Steine hochkant anzuschließen und so runde röhrenförmige Gebilde wie beispielsweise Walzen, Bögen etc. zu erzeugen. Die Formenvielfalt wird dadurch nochmals ganz erheblich gesteigert. Selbstverständlich befinden sich auf den Seitenflächen dieses querschnittdreikantigen Bausteins wieder die entsprechenden Zapfen bzw. Löcher zur Verbindung mit den anderen Bausteinen.

## Patentansprüche

1. Spielbaukasten in Form eines Klötzchenspieles aus einem Bausteinsatz, der mehrere ebene, in der Ansicht rechteckige und trapezförmige Bausteine gleicher Dicke aufweist, dadurch gekennzeichnet, daß der Bausteinsatz drei Arten von Bausteinen aufweist, nämlich einen Plattenbaustein (1) in Quaderform der Höhe h, der Breite b und der Dicke d, einen länglichen, im Querschnitt quadratischen Balkenbaustein (2, 2') der Höhe bzw. Länge h und der Dicke d, sowie einen Plattenbaustein in Trapezform (3) der Dicke d, der Kopfbreite nahezu d, der Basisbreite nahezu b und der Länge einer geneigten Seite von nahezu h, wobei das Verhältnis von d : b : h gleich 1 : 3 : 4 ist.

2. Spielbaukasten nach Anspruch 1, dadurch gekennzeichnet, daß als weiterer Baustein ein Plattenbaustein (1') mit der Breite b/2 der Höhe h und der Dicke d vorgesehen ist.

3. Spielbaukasten nach Anspruch 1 oder 2, dadurch gekennzeichnet, daß ein weiterer Balkenbaustein (2") mit halbierter Länge bzw. Höhe h/2 vorgesehen ist.

4. Spielbaukasten nach einem der vorhergehenden Ansprüche, dadurch gekennzeichnet, daß die Bausteine (1, 2, 3) untereinander durch eine Zapfen-Loch-Verbindung (4, 5). verbindbar sind.

5. Spielbaukasten nach einem der vorhergehenden Ansprüche, dadurch gekennzeichnet, daß die Balkenbausteine (2, 2') als Verbindungsbausteine aufgebaut sind, die zumindest an einer Längsseite in einem bestimmten Abstand (Zapfenabstand 4R) voneinander symmetrisch zur Mitte zwei Verbindungszapfen (4) tragen, die in Löcher (5) anderer Balkenbausteine (2, 2') bzw. der übrigen Bausteine (1, 1', 3, 2") eingesteckt werden können, wobei die Löcher in einem Rastermuster mit einem auf den Abstand der Verbindungszapfen abgestimmten Rastermaß (R) angeordnet sind.

6. Spielbaukasten nach Anspruch 5, dadurch gekennzeichnet, daß der Abstand zwischen den Verbindungszapfen (4) des Verbindungsbausteins (2) der halben Länge h/2 dieses Bausteines entspricht.

7. Spielbaukasten nach einem der Ansprüche 5 und 6, dadurch gekennzeichnet, daß die balkenförmigen Verbindungsbausteine (2) an zwei gegenüberliegenden Längsseiten Verbindungszapfen (4) und an den verbleibenden Längsseiten zwei in dem gleichen Abstand wie die Verbindungszapfen (4) symmetrisch zur Mitte angeordnete Löcher (5) aufweisen.

8. Spielbaukasten nach einem der Ansprüche 5 bis 7, dadurch gekennzeichnet, daß die Trapezbausteine (3) an ihren schrägen Seitenflächen und an ihrer Basisfläche jeweils zwei symmetrisch zur Mitte angeordnete Löcher (5) im Zapfenabstand (4R) aufweisen.

9. Spielbaukasten nach Anspruch 8, dadurch gekennzeichnet, daß der Trapezbaustein (3) auf seiner Kopffläche ein mittig angeordnetes Loch (5) aufweist.

10. Spielbaukasten nach einem der vorhergehenden Ansprüche 5 bis 9, dadurch gekennzeichnet, daß die Plattenbausteine (1, 1') auf ihren Front- und Hinterflächen in einem auf den Zapfenabstand (4R) abgestimmten Rastermuster angeordnete Löcher (5) aufweisen.

11. Spielbaukasten nach Anspruch 10, dadurch gekennzeichnet, daß das Rastermaß (R) des Rastermusters der halben Dicke (d/2) der Balken- bzw. Verbindungsbausteine (2, 2', 2") entspricht.

12. Spielbaukasten nach einem der Ansprüche 10 und 11, dadurch gekennzeichnet, daß die Plattenbausteine (1) auf ihren Seitenflächen jeweils paarweise zugeordnete, symmetrisch zur Mitte gelegene Löcher (5) in Zapfenabstand (4R) aufweisen.

13. Spielbaukasten nach einem oder mehreren der Ansprüche 1 bis 12, dadurch gekennzeichnet, daß als weiterer Baustein ein Verbindungsbaustein vorgesehen ist, der die Höhe h besitzt und dessen Querschnitt ein gleichseitiges Dreieck mit der Seitenlänge d ist.

## Claims

1. A toy building set in the form of a building block set comprising a set of blocks having a plurality of plane blocks of equal thickness which are rectangular and trapezoidal in plan view, characterized in that the set of blocks has three kinds of blocks, i. e. a panel block (1) in a cuboid shape with height h, width b and thickness d, an elongated beam block (2, 2') with a square cross-section with height or length h and thickness d, and a panel block in a trapezoidal shape (3) with thickness d, width of tip nearly d, base width nearly b and length of an inclined side nearly h, the ratio of d : b : h being 1 : 3 : 4.

2. The toy building set according to claim 1, characterized in that a panel block (1') with width b/2, height h and thickness d is provided as a further block.

3. The toy building set according to claim 1 or 2, characterized in that a further beam block (2") with half the length or height h/2 is provided.

4. The toy building set according to any of the above claims, characterized in that the blocks (1, 2, 3) can be connected with each other by a peg and hole connection (4, 5).

5. The toy building set according to any of the above claims, characterized in that the beam blocks (2, 2') are constructed as connecting blocks which bear at least on one longitudinal side at a certain interval from each other (peg interval 4R) symmetrically to the center two connecting pegs (4) which can be inserted into holes (5) in other beam blocks (2, 2') or in the other blocks (1, 1', 3, 2"), the holes being arranged in a grid pattern having a grid dimension (R) matching the distance between the connecting pegs.

6. The toy building set according to claim 5, characterized in that the interval between the connecting pegs (4) of the connecting block (2) corresponds to half the length h/2 of this block.

7. The toy building set according to either of claims 5 and 6, characterized in that the beam- shaped connecting blocks (2) have connecting pegs (4) on two opposite longitudinal sides and two holes (5) on the remaining longitudinal sides arranged symmetrically to the center at the same interval as the connecting pegs (4).

8. The toy building set according to any of claims 5 to 7, characterized in that the trapezoidal blocks (3) have two holes (5) arranged symmetrically to the center at the peg interval (4R) on each inclined side surface and on the base surface.

9. The toy building set according to claim 8, characterized in that the trapezoidal block (3) has a hole (5) arranged in the center of its tip surface.

10. The toy building set according to any of the above claims 5 to 9, characterized in that the panel blocks (1, 1') have holes (5) arranged on their front and back surfaces in a grid pattern matching the peg interval (4R).

11. The toy building set according to claim 10, characterized in that the grid dimension (R) of the grid pattern corresponds to half the thickness (d/2) of the beam or connecting blocks (2, 2', 2").

12. The toy building set according to either of claims 10 and 11, characterized in that the panel blocks (1) have on their side surfaces holes (5) at the peg interval (4R) located symmetrically to the center and arranged in pairs.

13. The toy building set according to one or more of claims 1 to 12, characterized in that a connecting block is provided as a further block, having height h and a cross-section being an equilateral triangle with side length d.

## Revendications

1. Un jeu de construction en forme d'un jeu de cubes consistant dans un jeu de pierres à bâtir comprenant plusieurs pierres planes de la même épaisseur et de forme rectangulaire et trapézoïdale vues en plan, caractérisé en ce que le jeu de pierres à bâtir comprend trois sortes de pierres, c'est-à-dire une pierre à panneau (1) de forme cuboïde à la hauteur h, la largeur b et l'épaisseur d. une pierre à poutre allongée (2, 2') en section carrée à la hauteur ou la longueur h et l'épaisseur d, et une pierre à panneau de forme trapézoïdale (3) à l'épaisseur d, la largeur de la tête à peu près d, la largeur de la base à peu près b et la longueur d'un côté incliné d'à peu près h, le rapport de d : b : h étant 1 : 3 : 4.

2. Le jeu de construction selon la revendication 1, caractérisé en ce qu'une pierre à panneau (1') à la largeur b/2, la hauteur h et l'épaisseur d est prévue comme une autre pierre.

3. Le jeu de construction selon la revendication 1 ou 2, caractérisé en ce qu'une autre pierre à poutre (2") est prévue à la longueur ou la hauteur divisée en deux h/2.

4. Le jeu de construction selon l'une des revendications précédentes, caractérisé en ce que les pierres (1, 2, 3) peuvent être jointes les unes aux autres par un assemblage à mortaise et tenon (4, 5)..

5. Le jeu de construction selon l'une des revendications précédentes, caractérisé en ce que les pierres à poutre (2, 2') sont constituées comme des pierres à jonction portant au moins sur un grand côté, à un intervalle défini (intervalle des tenons 4R) l'un de l'autre, symétrisés au centre, deux tenons à jonction (4) pouvant être enfoncés dans des mortaises (5) d'autres pierres à poutre (2, 2') ou des autres pierres (1, 1', 3, 2"), les mortaises étant disposées en forme d'un quadrillage à une dimension de quadrillage (R) accordée à l'intervalle entre les tenons à jonction.

6. Le jeu de construction selon la revendication 5, caractérisé en ce que l'intervalle entre les tenons à jonction (4) de la pierre à jonction (2) correspond à la moitié de la longueur h/2 de cette pierre.

7. Le jeu de construction selon l'une des revendications 5 et 6, caractérisé en ce que les pierres à jonction en forme de poutre (2) comprennent sur deux grands côtés opposés des tenons à jonction (4) et sur les grands côtés restants deux mortaises (5) symétrisées au centre au même intervalle que les tenons à jonction (4).

8. Le jeu de construction selon l'une des revendications 5 à 7, caractérisé en ce que les pierres trapézoïdales (3) comprennent sur leurs faces latérales inclinées et sur leur face basale deux mortaises (5) à l'intervalle des tenons (4R) et symétrisées au centre.

9. Le jeu de construction selon la revendication 8, caractérisé en ce que la pierre trapézoïdale (3) comprend sur sa face de tête une mortaise (5) disposée dans le centre.

10. Le jeu de construction selon l'une des revendications précédentes 5 à 9, caractérisé en ce que les pierres à panneau (1, 1') comprennent sur leurs faces frontales et de derrière des mortaises (5) disposées en forme d'un quadrillage accordé à l'intervalle des tenons (4R).

11. Le jeu de construction selon la revendication 10, caractérisé en ce que la dimension (R) du quadrillage correspond à la moitié de l'épaisseur (d/2) des pierres à poutre ou à jonction (2, 2', 2").

12. Le jeu de construction selon l'une des revendications 10 et 11, caractérisé en ce que les pierres à panneau (1) comprennent sur leurs faces latérales des mortaises (5) à l'intervalle des tenons (4R) symétrisées au centre et disposées à paires.

13. Le jeu de construction selon l'une ou plusieurs des revendications 1 à 12, caractérisé en ce qu'une pierre à jonction à la hauteur h et dont la section est un triangle équilatéral à la longueur des côtés d est prévue comme une autre pierre.
